# EUROPÄISCHE PATENTSCHRIFT

(11) **EP 1 332 281 B1**
(45) Veröffentlichungstag und Bekanntmachung des Hinweises auf die Patenterteilung: **22.02.2006**
(21) Anmeldenummer: 01993758.0
(22) Anmeldetag: 12.11.2001
(51) Int. Cl.: F02M 55/00

(54) **BRENNSTOFFEINSPRITZANLAGE**
FUEL INJECTION UNIT
INSTALLATION D'INJECTION DE CARBURANT

(30) Priorität: 11.11.2000 DE 10056005
(43) Veröffentlichungstag der Anmeldung: 06.08.2003
(73) Patentinhaber: ROBERT BOSCH GMBH, 70442 Stuttgart (DE)
(72) Erfinder: LISKOW, Uwe, 74385 Pleidelsheim (DE)
(86) Internationale Anmeldenummer: PCT/DE2001/004206
(87) Internationale Veröffentlichungsnummer: WO 2002/038943

(56) Entgegenhaltungen:
- DE-A- 19 735 665
- US-A- 6 102 007

## Beschreibung

### Stand der Technik

Die Erfindung betrifft eine Brennstoffeinspritzanlage zum Einspritzen von Brennstoff in eine Brennkraftmaschine, insbesondere zum direkten Einspritzen von Brennstoff in den Brennraum bzw. die Brennräume der Brennkraftmaschine.

Die Erfindung geht aus von einer Brennstoffeinspritzanlage nach der Gattung des Hauptanspruchs. Eine solche Brennstoffeinspritzanlage ist aus der DE 197 25 076 A1 bekannt. Sie weist zur dichtenden Verbindung zwischen einem Brennstoffeinspritzventil und einem zugeordneten Verbindungsstutzen einer Brennstoffverteilerleitung jeweils einen ringförmigen Dichtungsträger auf, der mit einem ersten Dichtungselement zur Abdichtung des Dichtungsträgers gegenüber einer Stirnfläche eines Zulaufabschnitts des Brennstoffeinspritzventils und mit einem zweiten Dichtungselement zur Abdichtung des Dichtungsträgers gegenüber dem Verbindungsstutzen der Brennstoffverteilerleitung zusammenwirkt. Eine in eine Brennstoff-Einlaßöffnung des Zulaufabschnitts einsetzbare Buchse durchdringt den ringförmigen Dichtungsträger, so daß der Dichtungsträger zwischen einem stromaufwärtigen Kragen der Buchse und dem Zulaufabschnitt des Brennstoff-Einspritzventils in radialer Richtung beweglich arretiert ist.

Nachteilig an der in der obengenannten Druckschrift beschriebenen Anordnung ist, daß durch insgesamt zwei Dichtungselemente zwei Bauteile vorhanden sind, an denen Fehler auftreten können und es insbesondere zu Undichtigkeiten kommen kann. Die zwei Dichtungselemente sind übereinanderliegend montiert und erfordern daher Bauhöhe. Da die Dichtelemente nicht direkt aneinander liegen können und genügend Material vorhanden sein muß, um die Ringnuten ausformen zu können, ist die für den Dichtungsträger erforderliche zusätzliche Bauhöhe nicht unerheblich. Weiterhin nachteilig an der in der obengenannten Druckschrift beschriebenen Anordnung ist, daß die radiale Beweglichkeit des Dichtungsträgers nur gewährleistet ist, wenn dieser noch ein gewisses axiales Spiel hat und nicht von der Buchse gegen den Zulaufabschnitt gepreßt wird. Folglich muß die Buchse bei der Montage mit einer genau definierten Tiefe in die Brennstoffeinlaßöffnung eingesetzt werden und die Buchse wie auch die Brennstoffeinlaßöffnung in dem Brennstoffeinspritzventil sehr genau gefertigt werden.

Es ist bereits aus der JP-OS 08-312503 bekannt, ein in eine Aufnahmebohrung einsetzbares Brennstoffeinspritzventil, das einen Zulaufabschnitt aufweist, durch einen O-Ring an diesem Zulaufabschnitt gegenüber einem Verbindungsstutzen einer Brennstoffverteilerleitung abzudichten. Dabei liegt der O-Ring an einer Innenwandung des Verbindungsstutzens dichtend an.

Nachteilig an diesem bekannten Stand der Technik ist, daß die durch Fertigungstoleranzen auftretenden Positionsabweichungen des Brennstoffeinspritzventils gegenüber der Brennstoffverteilerleitung, soweit die Achsen des Verbindungsstutzens der Brennstoffverteilerleitung und des Brennstoffeinspritzventils gegeneinander verschoben sind, nur durch unsymetrische Quetschung des O-Rings ausgeglichen werden können. Hierbei kommt es bereits bei relativ geringen Quetschungen des O-Rings zu Undichtigkeiten.

### Vorteile der Erfindung

Die erfindungsgemäße Brennstoffeinspritzanlage mit den kennzeichnenden Merkmalen des Hauptanspruchs hat demgegenüber den Vorteil, daß Positionsabweichungen der Achsen des Verbindungsstutzens der Brennstoffverteilerleitung und des Brennstoffeinspritzventils gegeneinander sicher ausgeglichen werden. Eine unerwünschte Verspannung des Brennstoffeinspritzventils gegenüber der Brennstoffverteilerleitung kann dadurch vermieden werden. Vor allem wird gegenüber den bekannten. Dichtungen, die Toleranzen ausgleichen können, eine geringere Baugröße erreicht.

Durch die in den Unteransprüchen aufgeführten Merkmale sind vorteilhafte Weiterbildungen und Verbesserungen der in dem Hauptanspruch angegebenen Brennstoffeinspritzanlage möglich.

In einer vorteilhaften Ausführung werden Innenhülse und Außenhülse über spiralförmige Federn verbunden.

Besonders vorteilhaft ist es, in der Außenhülse Druckausgleichsbohrungen vorzusehen, die den abzudichtenden Brennstoffraum mit einem sich zwischen Dichtkanten des Dichtungsmittels und der Außenhülse bildenden Totraum verbinden. Dadurch wird das Dichtungsmittel durch den Druck des Brennstoffs auf einem größeren Umfang seines Querschnitts beaufschlagt und der Anpreßdruck der Dichtkanten erhöht.

Günstig wird der Dichtungsträger durch einen Sicherungsring an dem Führungsabschnitt des Brennstoffeinspritzventils mit seiner Innenhülse gegen die Stirnfläche des Zulaufabschnitts fixiert. Ebenfalls günstig verbleibt durch die Elastizität des Dichtungselements auch unter Beaufschlagung mit unter Druck stehendem Brennstoff zwischen der Stirnfläche des Zulaufabschnitts und der Außenhülse des Dichtungsträgers ein Spalt. Auch wenn die Innenhülse durch Fertigungstoleranzen durch den Sicherungsring gegen die Stirnfläche gepreßt wird, behält der Außenring mit dem Dichtungselement seine Funktionsfähigkeit.

In einer vorteilhaften Ausführung dient als Führungsabschnitt eine Hohlschraube, die in eine Gewindebohrung des Brennstoffeinspritzventils eingeschraubt wird und den Dichtungsträger gegen das Brennstoffeinspritzventil hält.

Günstig weist der Außenring eine stromaufwärtige radial außen gelegene, umfängliche, kegelförmige Anschrägung auf. Durch diese wird das Einführen des Dichtungsträgers in den Verbindungsstutzen erleichtert.

### Zeichnung

Ausführungsbeispiele der Erfindung sind in der Zeichnung vereinfacht dargestellt und in der nachfolgenden Beschreibung näher erläutert. Es zeigen:
- Fig. 1: einen Schnitt durch ein erfindungsgemäßes Ausführungsbeispiel in einer auszugsweisen Darstellung des Verbindungsbereichs zwischen dem Brennstoffeinspritzventil und der Brennstoffverteilerleitung;
- Fig. 2: in Aufsicht einen Dichtungsträger des in Fig. 1 dargestellten Auführungsbeispiels;
- Fig. 3: in Aufsicht eine alternative Ausführungsform eines Dichtungsträgers; und
- Fig. 4: eine weitere Ausführungsform einer erfindungsgemäßen Brennstoffeinspritzanlage in einem Detail entsprechend dem Ausschnitt IV der Fig. 1.

### Beschreibung der Ausführungsbeispiele

Fig. 1 zeigt in geschnittener Darstellung ein erfindungsgemäßes Ausführungsbeispiel einer Brennstoffeinspritzanlage in einer auszugsweisen Darstellung des Verbindungsbereichs zwischen einem Brennstoffeinspritzventil 1 und einer Brenmstoffverteilerleitung 2. Die Brennstoffverteilerleitung 2 ist hier nur im Bereich eines Verbindungsstutzens 3 und das Brennstoffeinspritzventil 1 nur im Bereich eines Zulaufabschnitts 4 gezeichnet, der einen Führungsabschnitt 5 aufweist.

Der Zulaufabschnitt 4 ist mit dem Brennstoffeinspritzventil 1 einstückig ausgeformt. An dem Übergang des Zulaufabschnitts 4 zu dem Führungsabschnitt 5 ist eine Stirnfläche 6 ausgeformt. Den Führungsabschnitt 5 und den Zulaufabschnitt 4 durchdringt eine Brennstoffzulaufbohrung 7 des Brennstoffeinspritzventils 1. Ein Dichtungsträger 30 besteht aus einer Innenhülse 8 und einer Außenhülse 9, die die Innenhülse 8 radial umfaßt und mit der Innenhülse 8 über spiralförmig angeordnete Blattfedern 10 elastisch verbunden ist. Die Innenhülse 8 wird von dem Führungsabschnitt 5 durchdrungen und geführt. Durch einen Sicherungsring 11 wird die Innenhülse 8 in ihrer Lage festgehalten und gegen die Stirnfläche 6 des Zulaufabschnitts 4 gedrückt.

Der Sicherungsring 11 ist in eine umlaufende Nut 12 des Führungsabschnitts 5 eingesetzt. In eine rechteckförmig ausgebildete und der Stirnfläche 6 zugewandte Abstufung 13 der Außenhülse 9 ist ein O-Ring 14 als Dichtelement eingesetzt. Ein zwischen der Außenhülse 9 und dem O-Ring 14 gebildeter Totraum 15 ist über eine Druckausgleichsbohrung 16 mit dem abzudichtenden Brennstoffraum 17 verbunden. Der Totraum 15 wird zwischen Dichtkanten 18,19 des O-Rings 14 gegenüber der Abstufung 13 der Außenhülse 9 gebildet. Mit einer Axialdichtkante 20 liegt der O-Ring 14 auf der Stirnfläche 6 und mit einer Umfangsdichtkante 21 an einer Innenwandung 22 des Verbindungsstutzens 3 auf. Die Außenhülse 9 weist an ihrem stromaufwärtigen Ende eine umfängliche kegelförmige Anschrägung 23 auf. Durch das Brennstoffeinspritzventil 1 ist zur Verdeutlichung eine Mittelachse 24 gezeichnet. Ebenso ist durch den Verbindungsstutzen 3 eine Mittelachse 25 gezeichnet. Durch Fertigunstoleranzen kann ein Versatz der Achsen 24, 25 um das Maß a entstehen.

Die Außenhülse 9 ist mit der Innenhülse 8 nur elastisch über die Blattfedern 10 verbunden, derart, daß nur geringe Kräfte in axialer Richtung übertragen werden. Unabhängig davon, ob und mit welcher Kraft die Innenhülse 8 gegen die Stirnfläche 6 gedrückt wird, bildet sich zwischen Außenhülse 9 und Stirnfläche 6 ein Spalt b, dessen Größe von der Elastizität des O-Rings 14 und dem herrschenden Druck im Brennstoffraum 17 abhängt. Dadurch ist die Außenhülse 9 leicht radial verschiebbar. In Verbindung mit der Anschrägung 23 stellt sich die Außenhülse 9 bei der Montage auf den Versatz a ein. Dies ist solange möglich, wie die Axialdichtkante 20 noch vollständig auf der Stirnfläche 6 aufliegt. Im Betrieb des Brennstoffeinspritzventils 1 wird die Dichtwirkung des O-Rings 14 durch die Druckausgleichsbohrung 16 verstärkt. Durch die Druckausgleichsbohrung 16 wird der O-Ring 14 auch in dem Totraum 15 auf seinem Querschnittsumfang zwischen den Dichtkanten 18,19 zu der Außenhülse 9 mit Brennstoff unter Druck beaufschlagt. Dadurch wird der Anpreßdruck auf die Axialdichtkante 20 und die Umfangsdichtkante 21 verstärkt.

Fig. 2 zeigt in Aufsicht den Dichtungsträger 30 aus Fig. 1 mit einer erfindungsgemäßen Ausbildung von Blattfedern 26. Die Außenhülse 9 umgibt konzentrisch die Innenhülse 8. Beide sind elastisch miteinander verbunden über die Blattfedern 26, die radial nach außen gerichtet sind und in der dargestellten Ausbildung eine Faltung aufweisen.

Fig. 3 zeigt in Aufsicht den Dichtungsträger 30 aus Fig. 1 mit einer weiteren erfindungsgemäßen Ausbildung von Blattfedern 27. Die Außenhülse 9 umgibt konzentrisch die Innenhülse 8. Beide sind über die Blattfedern 27 miteinander verbunden, die radial nach außen gerichtet als Spiralfederblätter ausgebildet sind.

Fig. 4 zeigt eine weitere Ausführungsform einer erfindungsgemäßen Brennstoffeinspritzanlage in einem Detail entsprechend dem Ausschnitt IV der Fig. 1. Da die Ausführungsform nur in diesem Detail von der Ausführungsform abweicht, wie sie in Fig. 1 dargestellt ist, werden für gleiche Teile dieselben Bezugszeichen benutzt. Der Dichtungsträger 30 besteht aus der Innenhülse 8 und der Außenhülse 9, die die Innenhülse 8 radial umfaßt und mit der Innenhülse 8 über spiralförmig angeordnete Blattfedern 10 elastisch verbunden ist. Ein Sicherungsring 28, der in der Nut 12 sitzt, hält Innenhülse 8 und Außenhülse 9 gegen die Stirnfläche 6. Der in der Abstufung 13 der Außenhülse 9 gelegene O-Ring 14 wird von einem Stützring 29, der zwischen O-Ring 14 und Stirnfläche 6 angeordnet ist, gestützt. Der O-Ring 14 liegt dichtend an dem Verbindungsstutzen 3 an.

In der dargestellten Ausführungsform der Brennstoffeinspritzanlage wird die Außenhülse 9 sicherer in ihrer Position gehalten. Durch den Stützring 29 kann der O-Ring 14 stärker verformt werden, ohne daß es zu Undichtigkeiten kommt.

## Patentansprüche

1. Brennstoffeinspritzanlage zum Einspritzen von Brennstoff in eine Brennkraftmaschine mit zumindest einem Brennstoffeinspritzventil (1), das einen Zulaufabschnitt (4) aufweist, und einer Brennstoffverteilerleitung (2), die für jedes Brennstoffeinspritzventil (1) einen mit dem Zulaufabschnitt (4) verbindbaren Verbindungsstutzen (3) aufweist,
wobei zur dichtenden Verbindung jedes Brennstoffeinspritzventils (1) mit dem jeweiligen Verbindungsstutzen (3) der Brennstoffverteilerleitung (2) jeweils ein ringförmiger Dichtungsträger (30) vorgesehen ist, **dadurch gekennzeichnet, daß** der Dichtungsträger eine Innenhülse (8), die von einem Führungsabschnitt (5) des Zulaufabschnittes (4) geführt ist, und eine Außenhülse (9) aufweist, die die Innenhülse (8) radial umfaßt und die mit der Innenhülse (8) radial elastisch verbunden ist, und
daß der Dichtungsträger (30) mit der Außenhülse (9) ein Dichtelement (14) umgibt und das Dichtelement (14) zugleich umfänglich an eine Innenwandung (22) des Verbindungsstutzens (3) und axial an eine radiale Stirnfläche (6) des Zulaufabschnitts (4) des Brennstoffeinspritzventils (1) angelegt hält.

2. Brennstoffeinspritzanlage nach Anspruch 1,
**dadurch gekennzeichnet,**
**daß** das Dichtelement (14) in einer zu dem Brennstoffeinspritzventil (1) gewandten Abstufung (13) der Außenhülse (9) geführt ist.

3. Brennstoffeinspritzanlage nach Anspruch 1 oder 2,
**dadurch gekennzeichnet,**
**daß** Innenhülse (8) und Außenhülse (9) über Federn elastisch verbunden sind.

4. Brennstoffeinspritzanlage nach Anspruch 3,
**dadurch gekennzeichnet,**
**daß** die Federn aus spiralförmig zwischen Innenhülse (8) und Außenhülse (9) angeordneten Blattfedern (10,26,27) bestehen.

5. Brennstoffeinspritzanlage nach Anspruch 4,
**dadurch gekennzeichnet,**
**daß** die Blattfedern (26) gefaltet sind.

6. Brennstoffeinspritzanlage nach einem der Ansprüche 1 bis 5,
**dadurch gekennzeichnet,**
**daß** die Außenhülse (9) wenigstens eine Druckausgleichsbohrung (16) aufweist, die einen abzudichtenden Brennstoffraum (17) mit einem zwischen Dichtkanten (18,19) des Dichtelements (14) und der Außenhülse (9) gebildeten Totraum (15) verbindet.

7. Brennstoffeinspritzanlage nach einem der Ansprüche 1 bis 6,
**dadurch gekennzeichnet,**
**daß** der Dichtungsträger (30) durch einen Sicherungsring (11,28) an dem Führungsabschnitt (5) des Brennstoffeinspritzventils (1) mit seiner Innenhülse (8) gegen die Stirnfläche (6) des Zulaufabschnitts (4) fixiert ist.

8. Brennstoffeinspritzanlage nach Anspruch 7,
**dadurch gekennzeichnet,**
**daß** der Sicherungsring (28) die Außenhülse (9) zumindest teilweise überdeckt.

9. Brennstoffeinspritzanlage nach Anspruch 8,
**dadurch gekennzeichnet,**
**daß** der Sicherungsring (28) Druckausgleichsbohrungen oder Rillen aufweist, über die ein abzudichtender Brennstoffraum (17) mit Druckausgleichsbohrungen (16) in der Außenhülse (9) verbunden ist, die mit einem zwischen Dichtkanten (18, 19) des Dichtungelements (14) und der Außenhülse (9) gebildeten Totraum (15) verbunden sind.

10. Brennstoffeinspritzanlage nach einem der Ansprüche 7 bis 9,
**dadurch gekennzeichnet,**
**daß** der Sicherungsring (11, 28) an dem Führungsabschnitt. (5) angeschweißt ist.

11. Brennstoffeinspritzanlage nach einem der Ansprüche 7 bis 9,
**dadurch gekennzeichnet,**
**daß** der Sicherungsring (11,28) an dem Führungsabschnitt (5) in einer Nut (12) gehalten wird.

12. Brennstoffeinspritzanlage nach einem der Ansprüche 7 bis 9,
**dadurch gekennzeichnet,**
**daß** der Sicherungsring (11, 28) an dem Führungsabschnitt (5) durch eine Hohlschraube gehalten ist, die in eine als Gewindebohrung ausgebildete Brennstoffzulaufbohrung (7) eingreift.

13. Brennstoffeinspritzanlage nach einem der Ansprüche 7 bis 9,
**dadurch gekennzeichnet,**
**daß** durch die Elastizität des Dichtelements (14) auch unter Beaufschlagung mit unter Druck stehendem Brennstoff zwischen der Stirnfläche (6) des Zulaufabschnitts (4) und der Außenhülse (9) des Dichtungsträgers (30) ein Spalt (b) verbleibt.

14. Brennstoffeinspritzanlage nach einem der Ansprüche 1 bis 13,
**dadurch gekennzeichnet,**
**daß** das Dichtelement (14) als umlaufende Ringdichtung ausgebildet ist.

15. Brennstoffeinspritzanlage nach einem der Ansprüche 1 bis 14,
**dadurch gekennzeichnet,**
**daß** die Außenhülse (9) an ihrem stromaufwärtigen Ende eine radial außen gelegene, umfängliche kegelförmige Anschrägung (23) aufweist.

16. Brennstoffeinspritzanlage nach einem der Ansprüche 1 bis 15,
**dadurch gekennzeichnet,**
**daß** zwischen Dichtelement (14) und Stirnfläche (6) des Zulaufabschnitts (4) ein Stützring (29) angeordnet ist.

## Claims

1. Fuel injection unit for injecting fuel into an internal combustion engine having at least one fuel injection valve (1) which has an inflow section (4), and a fuel distributor line (2) which has, for each fuel injection valve (1), a connector (3) which can be connected to the inflow section (4), wherein in each case an annular seal carrier (30) is provided for providing a seal-forming connection between each fuel injection valve (1) and the respective connector (3) of the fuel distributor line (2), **characterized in that** the seal carrier (30) has an internal sleeve (8), which is guided by a guide section (5) of the inflow section (4), and an external sleeve (9) which radially surrounds the internal sleeve (8) and is connected in a radially elastic fashion to the internal sleeve (8), and **in that** the seal carrier (30) surrounds a sealing element (14) with the external sleeve (9) and at the same time holds the sealing element (14) circumferentially against an internal wall (22) of the connector (3) and axially against a radial end face (6) of the inflow section (4) of the fuel injection valve (1).

2. Fuel injection unit according to Claim 1, **characterized in that** the sealing element (14) is guided in a step (13), facing the fuel injection valve (1), in the external sleeve (9).

3. Fuel injection unit according to Claim 1 or 2, **characterized in that** the internal sleeve (8) and external sleeve (9) are elastically connected by means of springs.

4. Fuel injection unit according to Claim 3, **characterized in that** the springs are composed of leaf springs (10, 26, 27) which are arranged in a helical shape between the internal sleeve (8) and external sleeve (9).

5. Fuel injection unit according to Claim 4, **characterized in that** the leaf springs (26) are folded.

6. Fuel injection unit according to one of Claims 1 to 5, **characterized in that** the external sleeve (9) has at least one pressure-equalizing bore (16) which connects a fuel space (17) to be sealed to a dead space (15) formed between sealing edges (18, 19) of the sealing element (14) and the external sleeve (9).

7. Fuel injection unit according to one of Claims 1 to 6, **characterized in that** the seal carrier (30) is secured with its internal sleeve (8) against the end face (6) of the inflow section (4) by means of a securing ring (11, 28) on the guide section (5) of the fuel injection valve (1).

8. Fuel injection unit according to Claim 7, **characterized in that** the securing ring (28) at least partially covers the external sleeve (9).

9. Fuel injection unit according to Claim 8, **characterized in that** the securing ring (28) has pressure-equalizing bores or grooves by means of which a fuel space (17) to be sealed is connected to pressure-equalizing bores (16) in the external sleeve (9) which are connected to a dead space (15) formed between sealing edges (18, 19) of the sealing element (14) and the external sleeve (9).

10. Fuel injection unit according to one of Claims 7 to 9, **characterized in that** the securing ring (11, 28) is welded to the guide section (5).

11. Fuel injection unit according to one of Claims 7 to 9, **characterized in that** the securing ring (11, 28) is held in a groove (12) on the guide section (5).

12. Fuel injection unit according to one of Claims 7 to 9, **characterized in that** the securing ring (11, 28) is held on the guide section (5) by a hollow screw which engages in a fuel inflow bore (7) which is embodied as a threaded bore.

13. Fuel injection unit according to one of Claims 7 to 9, **characterized in that** as a result of the elasticity of the sealing element (14) a gap (b) remains between the end face (6) of the inflow section (4) and the external sleeve (9) of the seal carrier (30) even when pressurized fuel is applied.

14. Fuel injection unit according to one of Claims 1 to 13, **characterized in that** the sealing element (14) is embodied as a circumferential annular seal.

15. Fuel injection unit according to one of Claims 1 to 14, **characterized in that** the external sleeve (9) has, at its upstream end, a circumferential, conical bevel (23) located radially on the outside.

16. Fuel injection unit according to one of Claims 1 to 15, **characterized in that** a supporting ring (29) is arranged between the sealing element (14) and end face (6) of the inflow section (4).

## Revendications

1. Installation d'injection de carburant pour injecter du carburant dans un moteur à combustion interne, comportant au moins un injecteur de carburant (1) muni d'un segment d'amenée (4) et une conduite de répartition de carburant munie pour chaque injecteur de carburant (1) d'une tubulure de liaison (3) qui peut être reliée au segment d'amenée (4), un support d'étanchéité annulaire (30) étant prévu pour assurer la liaison étanche de chaque injecteur de carburant (1) avec la tubulure de liaison (2) respective de la conduite de répartition de carburant (3),
**caractérisée en ce que**
le support d'étanchéité (30) comporte un manchon intérieur (8) qui est guidé par un segment de guidage (5) du segment d'amenée (4) et un manchon extérieur (9) qui entoure radialement le manchon intérieur (8) et est relié radialement de façon élastique au manchon intérieur (8), et le support d'étanchéité (30) entoure par le manchon extérieur (9) un élément d'étanchéité (14) et maintient appliqué l'élément d'étanchéité (14) aussi bien par son pourtour à une paroi intérieure (22) de la tubulure de liaison (3) qu'axialement à une surface frontale (6) radiale du segment d'amenée (4) de l'injecteur de carburant (1).

2. Installation d'injection de carburant selon la revendication 1,
**caractérisée en ce que**
l'élément d'étanchéité (14) est guidé dans un gradin (13) - du manchon extérieur (9) - tourné vers l'injecteur de carburant (1).

3. Installation d'injection de carburant selon la revendication 1 ou 2,
**caractérisée en ce que**
le manchon intérieur (8) et le manchon extérieur (9) sont reliés élastiquement par des ressorts.

4. Installation d'injection de carburant selon la revendication 3,
**caractérisée en ce que**
les ressorts sont des ressorts à lames (10, 26, 27) placés en spirale entre le manchon intérieur (8) et le manchon extérieur (9).

5. Installation d'injection de carburant selon la revendication 4,
**caractérisée en ce que**
les ressorts à lames (26) sont pliés.

6. Installation d'injection de carburant selon l'une des revendications 1 à 5,
**caractérisée en ce que**
le manchon extérieur (9) comporte au moins un perçage de compensation de pression (16) qui relie une chambre de carburant (17) à étancher à un volume mort (15) formé entre des bords d'étanchéité (18, 19) de l'élément d'étanchéité (14) et le manchon extérieur (9).

7. Installation d'injection de carburant selon l'une des revendications 1 à 6,
**caractérisée en ce que**
le support d'étanchéité (30) est fixé au segment de guidage (5) de l'injecteur de carburant (1) à l'aide d'une bague de retenue (11, 28), son manchon intérieur (8) s'appliquant contre la surface frontale (6) du segment d'amenée (4).

8. Installation d'injection de carburant selon la revendication 7,
**caractérisée en ce que**
la bague de retenue (28) recouvre au moins partiellement le manchon extérieur (9).

9. Installation d'injection de carburant selon la revendication 8,
**caractérisée en ce que**
la bague de retenue (28) comporte des perçages de compensation de pression ou des cannelures qui relient une chambre de carburant (17) à étancher à des perçages de compensation de pression (16) situés dans le manchon extérieur (9) et reliés à un volume mort (15) formé entre des bords d'étanchéité (18, 19) de l'élément d'étanchéité (14) et le manchon extérieur (9).

10. Installation d'injection de carburant selon l'une des revendications 7 à 9,
**caractérisée en ce que**
la bague de retenue (11, 28) est soudée au segment de guidage (5).

11. Installation d'injection de carburant selon l'une des revendications 7 à 9,
**caractérisée en ce que**
la bague de retenue (11, 28) est maintenue sur le segment de guidage (5) dans une rainure (12).

12. Installation d'injection de carburant selon l'une des revendications 7 à 9,
**caractérisée en ce que**
la bague de retenue (11, 28) est maintenue sur le segment de guidage (5) par un boulon creux qui pénètre sous forme de taraudage dans un perçage d'amenée de carburant (7).

13. Installation d'injection de carburant selon l'une des revendications 7 à 9,
**caractérisée en ce que**
du fait que l'élément d'étanchéité est élastique, même sous l'action de carburant sous pression un intervalle (b) subsiste entre la surface frontale (6) du segment d'amenée (4) et le manchon extérieur (9) du support d'étanchéité (30).

14. Installation d'injection de carburant selon l'une des revendications 1 à 13,
**caractérisée en ce que**
l'élément d'étanchéité (14) prend la forme d'une garniture d'étanchéité périphérique.

15. Installation d'injection de carburant selon l'une des revendications 1 à 14,
**caractérisée en ce que**
le manchon extérieur (9) présente à son extrémité en amont un biseau périphérique et conique placé radialement à l'extérieur.

16. Installation d'injection de carburant selon l'une des revendications 1 à 15,
**caractérisée en ce que**
une bague de soutien (29) est disposée entre l'élément d'étanchéité (14) et la surface frontale (6) du segment d'amenée (4).
